# FASCICULE DE BREVET EUROPEEN

(11) **EP 0 598 731 B1**
(45) Date de publication et mention de la délivrance du brevet: **28.06.1995**
(21) Numéro de dépôt: 92910758.9
(22) Date de dépôt: 30.04.1992
(51) Int. Cl.: B65D 75/28, B65D 85/72, B65D 65/12, B65D 65/38

(54) **EMBALLAGE PLISSE COMPORTANT UNE ZONE SANS PLIS POUVANT ETRE RAPPORTEE**
MIT EINER FALTENLOSEN, ANSETZBAREN ZONE VERSEHENE PLISSIERTE VERPACKUNG
FOLDED PACKAGING WITH A FOLD-FREE REGION ATTACHABLE THERETO

(30) Priorité: 03.05.1991 FR 9105719
(43) Date de publication de la demande: 01.06.1994
(73) Titulaire: WRAPCO INTERNATIONAL NV, Piscadera Bay Curacao (AN)
(72) Inventeur: BUCHBERG, Akiva, F-75017 Paris (FR); CAPY, Gilbert, F-69640 Jarnioux (FR)
(74) Mandataire: Schmitt, John
(86) Numéro de dépôt international: FR9200386
(87) Numéro de publication internationale: WO9219509

(56) Documents cités:
- FR-A- 2 582 626
- FR-A- 2 595 666
- FR-A- 2 628 719

## Description

L'invention concerne les emballages pour objets de forme convexe ou analogue et obtenus à partir d'un film mince plissé, tels que ceux décrits dans le brevet FR-A-2595666, le certificat d'addition FR-A-2628719 et le brevet FR-A-2668457, selon le préambule de la revendication 1.

Les brevets cités décrivent une méthode d'emballage réalisé à partir d'un plissé formé de plis dissymétriques fixés sur leurs bords. Dans ces brevets, il est décrit une méthode de détermination de la forme des plis en fonction du produit à emballer; il reste néanmoins des zones qui ne sont pas couvertes et qui constituent dans certains cas un défaut rédhibitoire. Certaines formes de produit trop éloignées d'une forme de révolution conduisent à des formes d'emballages trop consommatrices de papier ou peu esthétiques. Notamment un sandwich appelé "TACO" formé d'une crèpe semi-rigide, pliée en deux et fourrée de viande et de crudités, à la forme d'un demi-cercle; autant le plissé, de forme décrite dans les brevets cités, recouvre correctement la zone semi-circulaire, autant dans la zone droite, il est difficile de trouver une forme de pli adaptée. De même, lorsqu'on veut monter un emballage plissé comme décrit dans les brevets cités, sur un hamburger, on constate qu'il reste au centre une zone non couverte, et il faut saisir le hamburger avec la main ce qui n'est pas facile si on ne veut pas se souiller les mains. Enfin, il peut être nécessaire pour certains hamburgers de les renforcer pour leur permettre de supporter une charge verticale.

Ces problèmes sont résolus par un emballage selon la revendication 1.
La figure 1 représente un emballage suivant l'invention fixé cuir contre chair.
La figure 2 représente l'emballage suivant l'invention en cours de montage sur un hamburger.
La figure 3 représente un emballage suivant l'invention mis en place sur un hamburger.
La figure 4 représente un emballage suivant l'invention dont la partie non plissée est constituée du même film que celui servant à faire les pli avec en position d'emballage un "TACO".
La figure 5 représente un "TACO" en cours d'emballage.
La figure 6 représente un "TACO" emballé.
La figure 7 représente un emballage suivant l'invention après fixation de la zone sans pli par fixation chair contre chair.
La figure 8 représente le même emballage en position d'utilisation.
La figure 9 représente un emballage selon l'invention muni d'une bande semi-rigide de renfort.
La figure 10 est une vue éclatée d'un hamburger permettant de voir comment la bande de renfort se place entre le film déployé et le hamburger.
La figure 11 représente une variante de l'invention où l'on utilise simultanément une bande de renfort et une zone sans pli pour recouvrir les zones non recouvertes par la partie plissée de l'emballage lorsqu'on la déploie.

L'invention prétend résoudre tous ces problèmes en ajoutant au bout de l'emballage plissé une zone sans pli 1 (Fig.1) constituée généralement d'un film mince ou d'un matériau mince semi-rigide en fonction de la performance recherchée; la zone sans pli 1 est, soit un produit rapporté et fixé par tous moyens compatibles avec le film plissé, soit une zone sans pli 2 (Fig.4) élargie intégrée comme un élément du plissage ainsi que cela est décrit dans les brevets cités.

La longueur 3 (Fig.1) et la largeur 4 de la zone sans pli 1 est déterminée au cas par cas en fonction du produit à emballer; en ce qui concerne un emballage pour le "TACO" 6 (Fig.4), on lui donne sensiblement la longueur 5 de la zone rectiligne correspondant approximativement au diamètre de la crèpe circulaire; quant à la largeur 7 elle peut être inférieure à l'écartement 8 des zones de fixation des plis de la zone plissée; dans une version préférée de l'invention, la zone sans pli 9 est obtenue par élargissement de la zone sans pli réalisée pour permettre la séparation des emballages les uns des autres suivant les brevets cités.

S'il s'agit d'un emballage pour un hamburger, on peut lui donner une longueur 3 (Fig.1) sensiblement inférieure au diamètre 10 (Fig.2) du hamburger, mais d'une largeur 4 (Fig.1) notablement supérieure à la distance 8 entre les zones de fixation des plis de manière à pouvoir recouvrir le rond central 11 (Fig.3) laissé à découvert par le plissé 12 lorsqu'il est déployé autour du hamburger; cette zone sans pli peut être constituée d'une feuille rapportée 1 (Fig.1) fixée à l'extrémité 14 de l'emballage 13 plissé suivant les brevets cités; dans le cas où, par exemple, le film utilisé est un complexe papier polyéthylène, la zone sans pli 1 rapportée est elle-même constituée de complexe papier polyéthylène; la face polyéthylène 15 de la zone sans pli 1 rapportée est fixée, sur le bord 14 de l'emballage plissé 13, soit côté papier 16 (Fig.2), soit côté polyéthylène 17 (Fig.8) de l'emballage plissé 13; lorsqu'elle est rapportée côté papier (Fig.1), pour faire une soudure cuir contre chair, la zone sans pli 1 est positionnée au moment de la soudure de manière à se situer dans sa position définitive afin que la partie polyéthylène 15 soit du côté du produit à emballer; si la soudure se fait chair contre chair la zone sans pli 1 (Fig.7) rapportée se trouve au moment de la soudure au- dessus de la zone plissée 13 de l'emballage et il suffira de la retourner (Fig.8) pour obtenir que la zone supportant le polyéthylène 15 de la zone sans pli 1 soit tournée du côté du produit à emballer.

S'il s'agit de renforcer la résistance du hamburger à la charge verticale, on peut, à titre d'exemple, fixer une cartonnette 18 (Fig.9) de largeur 19 sensiblement égale à la hauteur 20 (Fig.10) du hamburger 24 et de longueur 21 comprise entre, par exemple, le demi-périmètre du hamburger et le périmètre complet suivant une coupe perpendiculaire à son axe de symétrie 22; la cartonnette 18 (Fig.9) peut être, par exemple, constituée d'un complexe carton polyétylène et fixée par une soudure chair contre chair, à l'extrémité 14 de la partie plissée de l'emballage; comme dans le cas précédent la cartonnette 18 est positionnée au-dessus de la zone plissée 13 de l'emballage plissé, mais on n'opère pas de retournement comme précédemment pour permettre à la cartonnette 18 (Fig.10) de se positionner entre le film déplié 23 et le hamburger 24; on peut dans ce dernier cas combiner le rajout d'une zone non plissée 25 (Fig.11) pour fermer le rond central non recouvert par la partie plissée 26 et d'une cartonnette 27 pour assurer une tenue à la charge.

Pour emballer un "TACO", on pose ce dernier sur la moitié supérieure de la zone sans pli 9 (fig.4); on rabat sur le dessus l'autre moitié 28 (Fig.5) de la zone sans pli 9 de manière à recouvrir ainsi notamment les zones qui ne seront pas recouvertes par le déploiement des plis de la zone plissée; on peut saisir le "TACO" à travers la feuille ainsi repliée; il suffit alors de déployer les plis 29 (Fig.6) sur la partie arrondie en venant couvrir partiellement la zone sans pli 9; il est évident que la forme et le nombre de plis est déterminé suivant les brevets cités pour recouvrir correctement la zone semi-circulaire. Pour emballer le hamburger, on peut procéder d'une manière identique et tenir le hamburger 31 (Fig.2) à travers la zone sans pli 30 rabattue de part et d'autre du hamburger 31 et recouvrant la zone centrale 11 (fig.3) non recouverte par la zone plissée de l'emballage déployé 12. On peut se satisfaire d'un taux de recouvrement défini suivant les termes des brevets cités plus faible et en conséquence récupérer en faisant un emballage comportant moins de plis, la quantité de film dépensée en plus dans la zone non plissée 1 (Fig.1).

Enfin, lorsqu'il s'agit d'une cartonnette 18 (Fig.10) de renfort l'emballage est posé comme décrit précédemment, ainsi que dans les brevets cités, et la cartonnette 18 se positionne entre le hamburger et le film plissé déployé 23, sur lequel elle s'arqueboute, et qui lui donne sa forme en l'incurvant pour lui donner une forme semi-cylindrique particulièrement bien adaptée à la résistance à la charge verticale parallèlement à l'axe 22 . L'avantage d'un tel dispositif est que le film en se déployant autour du hamburger 24 est en forme et maintient la cartonnette 18 qui n'a pas besoin d'entourer complètement le hamburger 24 et d'être verrouillée sur elle-même pour assurer une fonction de tenue à la charge verticale; cette cartonnette constitue en outre une barrière thermique limitant le refroidissement du hamburger emballé et peut comporter une face aluminisée pour améliorer encore cet effet d'isolation.

## Revendications

1. Emballage pour un objet de forme convexe ou assimilée constitué d'un film mince plissé parallèlement à sa largeur, les plis étant soudes entre eux au voisinage de leurs extrémités latérales suivant des zones étroites, caractérisé en ce qu'il comporte à son extrémité une zone non plissée (1) rapportée ou non, de largeur (3) égale ou différente à la distance (8) séparant les zones de fixation des plis de l'emballage plissé.

2. Emballage suivant la revendication 1, caractérisé en ce que la zone sans pli (1) a une largeur (4) supérieure ou inférieure à la distance (8) séparant les zones de fixation des plis et est rapportée par une soudure cuir contre chair, ladite zone sans pli (1) étant dans sa position définitive.

3. Emballage suivant la revendication 1, caractérisé en ce que la zone sans pli (1) a une largeur (4) supérieure ou inférieure à la distance (8) séparant les zones de fixation des plis et est rapportée par une soudure chair contre chair, la zone sans pli étant au moment de la soudure située au-dessus de la zone plissée (13) puis retournée pour être mise dans sa position définitive.

4. Emballage suivant la revendication 1, caractérisé en ce que la zone sans pli (1) est constituée d'un film semi-rigide (18) de largeur (19), inférieure à la distance (8) séparant les zones de fixation des plis et sensiblement égale à la hauteur de l'objet à emballer, pour renforcer sa tenue à la charge verticale, de longueur inférieure ou égale au périmètre de l'objet à emballer, pris perpendiculairement à la direction (22), et qui peut être rapportée par une soudure chair contre chair à l'extrémité (14) de la zone plissée (13), de manière que la bande de film semi-rigide (18) soit au-dessus de la zone sans pli (13), afin que lors du déploiement de l'emballage la bande semi-rigide (18) se positionne entre l'objet à emballer (24) et le film déployé (23).

5. Emballage suivant la revendication 1, caractérisé en ce que la zone sans pli (9) est constituée par la continuité du film plissé dans lequel on a élargi la zone sans pli nécessaire à la séparation des emballages les uns des autres et à une largeur (3) égale à la distance séparant les zones de fixation des plis.

6. Emballage suivant les revendications 1 à 3 et 5, caractérisé en ce que la zone sans pli (1) est destinée à recouvrir les zones non recouvertes par la zone plissée (13) lorsque les plis sont déployés.

7. Emballage suivant la revendication 6, caractérisé en ce que la zone sans pli à une largeur (3) supérieure à la distance (8) séparant les zones de fixation des plis et permet de recouvrir le rond central (11) de l'objet à emballer.

8. Emballage suivant la revendication 6, caractérisé en ce que la zone sans pli est disposée, lors de la mise en place de l'emballage sur l'objet à emballer, de manière à recouvrir notamment les zones qui ne seront pas recouvertes par le déploiement de la partie plissée (13) de l'emballage.

9. Emballage suivant l'une quelconque des revendications précédentes, caractérisé en ce que la zone sans pli (1) est combinée avec l'adjonction d'une bande (18) semi-rigide.

## Claims

1. Packaging for a convex or assimilated-shaped object constituted by a thin film folded parallel to its width, the folds being welded together close to their lateral ends along narrow zones, wherein it comprises at its end a possibly unfolded zone (1) with a width (3) equal to or different from the distance (8) separating the fixing zones of the folds of the folded packaging.

2. Packaging according to claim 1, wherein the width (4) of the unfolded zone (1) is greater or less than the distance (8) separating the fold fixing zones and is mounted by a flesh-to-flesh weld, said unfolded zone (1) being in its final position.

3. Packaging according to claim 1, wherein the width (4) of the unfolded zone (1) is greater than or less than the distance (8) separating the fold fixing zones and is mounted by a flesh against flesh weld, the unfolded zone at the time of welding being situated above the folded zone (13) and then returned so as to be in its final position.

4. Packaging according to claim 1, wherein the unfolded zone (1) is constituted by a semi-rigid film (18) whose width is less than the distance (8) separating the fold fixing zones and approximately equal to the height of the object to be packed so as to reinforce its resistance to the vertical load, the length of said film being less than or equal to the perimeter of the object to be packed taken perpendicularly in the direction (22) and which may be mounted by a flesh against flesh weld at the end (14) of the folded zone (13) so that the semi-rigid film strip (18) is above the unfolded zone (13) and at the time of deploying the packaging, the semi-rigid strip (18) is positioned between the object to be packed (24) and the deployed film (23).

5. Packaging according to claim 1, wherein the unfolded zone (9) is constituted by the continuity of the folded film in which the unfolded zone has widened which is essential for separating the packages from one another by a width (3) equal to the distance separating the zones for fixing the folds.

6. Packaging according to claims 1 to 3 and 5, wherein the unfolded zone (1) is intended to cover the zones not covered by the folded zone (13) when the folds are deployed.

7. Packaging according to claim 6, wherin the unfolded zone with a width (3) greater than the distance (8) separating the fold fixing zones and makes it possible to cover the central circle (11) of the object to be packed.

8. Packaging according to claim 6, wherein the unfolded zone is disposed when placing the packaging on the object to be packed in such a way as to cover the zones which shall not be covered by the deployment of the folded portion (13) of the packaging.

9. Packaging according to any one of the preceding claims, wherein the unfolded zone (1) is combined with the addition of a semi-rigid strip (18).

## Patentansprüche

1. Verpackung für einen Gegenstand mit konvexer oder ähnlicher Form, bestehend aus einer dünnen, parallel zu seiner Breite gefalteten Folie, wobei die Falten in der Nähe ihrer seitlichen Enden in schmalen Bereichen zusammengeschweißt sind, dadurch gekennzeichnet, daß sie an einem Ende eine angefügte oder nicht angefügte, ungefaltete Fläche (1) aufweist, deren Breite (3) dem die Befestigungszonen der Falten der gefalteten Verpackung voneinander trennenden Abstand (8) entspricht oder nicht.

2. Verpackung nach Patentanspruch 1, dadurch gekennzeichnet, daß die Breite (4) der ungefalteten Fläche (1) größer oder kleiner als der die Befestigungszonen der Falten voneinander trennende Abstand (8) ist und die Fläche durch eine Schweißung Leder- auf Fleischseite angefügt ist, wobei die ungefaltete Fläche (1) sich in ihrer endgültigen Lage befindet.

3. Verpackung nach Patentanspruch 1, dadurch gekennzeichnet, daß die Breite (4) der ungefalteten Fläche (1) größer oder kleiner als der die Befestigungszonen der Falten voneinander trennende Abstand (8) und die Fläche durch eine Schweißung Fleischseite auf Fleischseite angefügt ist, wobei die ungefaltete Fläche (1) sich zum Zeitpunkt der Schweißung über der gefalteten Fläche (13) befindet und danach umgedreht wird, um in ihre endgültige Lage gebracht zu werden.

4. Verpackung nach Patentanspruch 1, dadurch gekennzeichnet, daß die ungefaltete Fläche (1) aus einer halbsteifen Folie (18) besteht, deren Breite (19) kleiner als der die Befestigungszonen der Falten voneinander trennende Abstand (8) ist und weitgehend der Höhe des zu verpackenden Gegenstandes entspricht, um die Festigkeit gegenüber senkrechter Belastung zu verstärken, während ihre Länge, senkrecht zur Richtung der Linie (22) gesehen, kleiner oder gleich dem Umfang des zu verpackenden Gegenstandes ist, wobei sie durch eine Schweißung Fleischseite auf Fleischseite am Ende (14) der gefalteten Fläche (13) angefügt werden kann, sodaß der Streifen halbsteifer Folie (18) sich über der ungefalteten Fläche 13 befindet, um zu bewirken, daß der Streifen halbsteifer Folie (18) beim Öffnen der Verpackung zwischen dem verpackten Gegenstand (24) und der geöffneten Folie (23) zu liegen kommt.

5. Verpackung nach Patentanspruch 1, dadurch gekennzeichnet, daß die ungefaltete Fläche (9) aus einer Verlängerung der gefalteten Folie entspricht, in der die zum Trennen der Verpackungen voneinander erforderliche faltenlose Fläche erweitert wurde, und eine Breite (3) aufweist, der dem die Befestigungszonen der Falten voneinander trennenden Abstand entspricht.

6. Verpackung nach Patentanspruch 1 bis 3 und 5, dadurch gekennzeichnet, daß die ungefaltete Fläche (1) dazu bestimmt ist, die von der gefalteten Fläche (13) nicht bedeckten Bereiche zu bedecken, wenn die Falten geöffnet sind.

7. Verpackung nach Patentanspruch 6, dadurch gekennzeichnet, daß die ungefaltete Fläche eine Breite (3) besitzt, die größer als der die Befestigungszonen der Falten voneinander trennende Abstand (8) ist und mit der der runde Mittelbereich (11) des zu verpackenden Gegenstandes bedeckt wird.

8. Verpackung nach Patentanspruch 6, dadurch gekennzeichnet, daß die ungefaltete Fläche beim Verpacken an dem zu verpackenden Gegenstand derart angebracht wird, daß insbesondere die Bereiche bedeckt werden, die beim Öffnen des gefalteten Teils (13) der Verpackung nicht bedeckt sind.

9. Verpackung nach einem der obengenannten Patentansprüche, dadurch gekennzeichnet, daß die ungefaltete Fläche (1) durch Hinzufügen eines halbsteifen Streifens (18) verbunden ist.
